# FASCICULE DE BREVET EUROPEEN

(11) **EP 2 131 381 B1**
(45) Date de publication et mention de la délivrance du brevet: **02.07.2014**
(21) Numéro de dépôt: 09161655.7
(22) Date de dépôt: 02.06.2009
(51) Int. Cl.: H01H 85/20

(54) **Boîtier de fusible à faible encombrement**
Sicherungsgehäuse mit geringem Platzbedarf
Fuse block with reduced dimensions

(30) Priorité: 04.06.2008 FR 0803090
(43) Date de publication de la demande: 09.12.2009
(73) Titulaire: Valeo Etudes Electroniques, 94000 Créteil (FR)
(72) Inventeur: Thiollay, Lionel, 91260 Juvisy-sur-Orge (FR)
(74) Mandataire: Camus, Olivier Jean-Claude

(56) Documents cités:
- EP-A- 1 103 998
- EP-A- 1 253 613
- EP-A- 1 777 724

## Description

La présente invention se rapporte à un boîtier de fusibles, notamment dans un véhicule automobile.

Un boîtier de fusibles comporte classiquement un bus barre d'alimentation auquel sont fixés par l'intermédiaire de goujons et d'écrous une série de fusibles qui, d'autre part, sont reliés à des câbles ou fils de faisceaux électriques qui s'étendent dans le véhicule automobile vers des composants à alimenter en courant ou données. Chaque fusible comporte une extrémité en forme de patte qui enserre un goujon de fixation, l'écrou venant serrer cette patte contre le bus barre pour ainsi réaliser un contact électrique direct entre la patte du fusible et le bus barre. Le fusible comporte à une autre extrémité une autre patte qui enserre un autre goujon en association avec un écrou également, pour être mise en contact avec un câble ou fil d'un faisceau électrique destiné à fournir de l'électricité ou des données à un composant de véhicule automobile, qui est ainsi alimenté par le bus barre d'alimentation.

Ce genre de boîtier connu présente comme inconvénient majeur le fait de prendre beaucoup de place alors même que de plus en plus de fonctions électriques dans les véhicules automobiles nécessitent d'avoir à disposition de plus en plus de fils ou faisceaux électriques, et donc de prévoir de plus en plus de fusibles dans un véhicule automobile. On souhaiterait, par conséquent, avoir à disposition un boîtier de fusibles qui, à volume égal, puisse inclure plus de fusibles, pour ainsi obtenir un meilleur rapport (un rapport plus grand) entre le nombre de fusibles et le volume du boîtier de fusible.

Le document "EP 1 777 724 A1" décrit un boîtier de fusibles selon le préambule de la revendication 1.

Suivant l'invention, un boîtier de fusibles, notamment dans un véhicule automobile, comporte au moins un bus barre d'alimentation en courant destiné à alimenter une pluralité de câbles électriques ou fils électriques, une première série de fusibles étant interposée entre le au moins un bus barre d'alimentation et les câbles ou fils respectif, chaque fusible étant constitué d'un corps de fusible et de deux pattes d'extrémité d'entrée et de sortie, est caractérisé en ce qu'il est prévu une deuxième série de fusibles, la première série de fusibles étant montée d'un côté, par exemple supérieur, du bus barre, tandis que la deuxième série de fusibles est montée du côté opposé, par exemple inférieur, et il est prévu des moyens de conduction destinés à assurer la conduction électrique d'une part entre la patte d'entrée de chaque fusible de la première série de fusibles et le bus barre et d'autre part entre la patte d'entrée de chaque fusible de la deuxième série et le bus barre, les moyens de conduction traversant le bus barre pour s'étendre de part et d'autre de celui ci.

De préférence, les moyens de conduction comportent une série de goujons doubles, chacun constitué d'un corps central duquel font saillie deux tiges respectivement d'un côté et de l'autre.

De préférence, il est formé dans le bus barre, notamment en forme de plaque plane, une série d'encoches par lesquels passent une des deux tiges de chaque goujon doubles, de sorte que l'une des deux tiges fait saillie d'un côté du bus barre et l'autre tige fait saillie de l'autre côté du bus barre.

De préférence, la patte d'entrée de chaque fusible est percée d'un trou par lequel peut passer une tige du goujon double pour sa fixation au goujon double, notamment par un écrou, le goujon double étant en un matériau conducteur de l'électricité.

De préférence, la patte de sortie de chaque fusible est mise en contact avec un connecteur destiné à être connecté à un câble ou fil du faisceau électrique.

De préférence, il est prévu une série de goujons simples comportant une base et une tige faisant saillie de la base, et chaque patte de sortie est percée d'un trou par lequel passe la tige du goujon simple pour sa fixation au connecteur, notamment en coopération avec un écrou.

De préférence, le corps central du goujon double vient en contact électrique avec le bus barre pour ainsi mettre en contact le bus barre avec chacun des fusibles de la série supérieure et chacun des fusibles de la série inférieure.

Ainsi, pour un volume du boîtier identique ou sensiblement identique à ce qui existait préalablement, on intègre maintenant deux fois plus de fusibles en prévoyant une série de fusibles sur le dessus et une série de fusibles sur le dessous reliées entre eux et respectivement avec le bus barre par un goujon double qui traverse le bus barre et qui maintenant a pour fonction non pas seulement de positionner et de fixer en contact électrique mutuel le fusible avec le bus barre mais aussi de transmettre le courant du bus barre au fusible respectif supérieur et inférieur. Cette nouvelle fonction du goujon double (transmission de la conduction électrique entre les fusibles et le bus barre) permet maintenant de disposer au-dessus et en dessous du bus barre une série respective de fusibles tout en pouvant, cependant, les mettre en contact électrique avec le même bus barre, ce qui permet de doubler le nombre de fusibles pour un même nombre de bus barres et, par conséquent, pour également un volume identique ou sensiblement identique de boîtier de fusibles.

Suivant un mode de réalisation préféré de l'invention, le goujon double est constitué d'un corps central de forme sensiblement parallépipédique rectangle, notamment en forme de cube, ayant des surfaces supérieure et inférieure planes de chacune desquelles font saillie une tige, respectivement supérieure et inférieure, l'une des surfaces, par exemple la surface inférieure, étant posée à plat en contact électrique sur la surface supérieure du bus barre, celui-ci comportant une série d'encoches permettant la traversée de chaque tige inférieure des goujons doubles pour que celle-ci puisse venir en contact avec une patte d'entrée respective de la série de fusibles disposés en dessous du bus barre.

De préférence, les pattes ont la forme de plaques planes.

La présente invention se rapporte également à un véhicule automobile comportant un faisceau de câbles ou fils électriques et au moins un boîtier de fusible suivant l'invention relié aux fils ou câbles du faisceau électrique, chacun par une patte de sortie des fusibles inférieurs et supérieurs.

A titre d'exemple, on décrit maintenant un mode de réalisation de l'invention en se reportant aux dessins, dans lesquels:
la figure unique est une vue en perspective éclatée d'une partie d'un boîtier suivant l'invention.
un boîtier 1 électrique comporte des parois définissant une enceinte dans laquelle est reçue un bus barre 2 destiné à alimenter en courant des câbles ou fils (non représenté à la figure) d'un faisceau électrique par l'intermédiaire de raccords 3, 3' de câbles.

Une série de fusibles 4 supérieurs sont disposés au-dessus du bus barre 2 et sont destinés à être interposés entre le bus barre 2 et les raccords 3 de câbles électriques supérieurs. De même, une série de fusibles 4' inférieurs sont destinés à être interposés entre le bus barre 2 et les raccords 3' de câbles inférieurs. Les fusibles 4, 4' sont en matériau conducteur de l'électricité et assurent la conduction électrique entre le bus barre 2 et les raccords 3, 3', sauf lorsqu'une surintensité apparaît, auquel cas les fusibles jouent leur rôle et coupent la conduction électrique entre le bus barre et les câbles. Chaque fusible 4, 4' est ici constitué d'une patte 5, 5' d'entrée percée d'un trou 7, 7' et d'une patte 6, 6' de sortie également percée d'un trou 8, 8', les deux pattes 5, 5', 6, 6' étant sensiblement en forme de plaque plane et séparées l'une de l'autre par un corps de fusible 10, 10' comportant le circuit de coupure en cas de surintensité.

Les pattes de sortie sont destinées à être fixées par l'intermédiaire d'écrous 11, 11' avec les cosses des raccord 3, 3' supérieurs et inférieurs. Les pattes d'entrée 5, 5' sont destinées à être mises en contact avec le bus barre 2 par l'intermédiaire d'un goujon 20 double.

Chaque goujon 20 double est constitué d'un corps central 21 sensiblement parallélépipédique, notamment cubique, et d'une tige 22 supérieure et d'une tige 23 inférieure. Les deux tiges 22 et 23 s'étendent dans une même direction verticale. Leur dimension est appropriée pour passer à travers les trous 7, 7' formés dans les pattes d'entrée et être vissées contre celle-ci par l'intermédiaire d'écrous 30, 30'. Le bus barre 2 comporte une série d'encoches 24 qui permettent le passage des tiges 23 inférieures, de sorte que la surface de base inférieure du corps central 21 vient en contact avec la surface supérieure du bus barre 2 en forme de plaque plane, la tige 23 inférieure faisant saillie en dessous du bus barre 2 en passant par l'encoche respective 24 formée dans le bus barre 2.

Des goujons simples 40, 40' assurent la fixation des pattes de sortie aux raccords respectifs par l'intermédiaire des écrous 11, 11', les raccords comportant également une cosse comportant une partie en forme d'anneau à travers laquelle peuvent passer les goujons simples 40, 40'.

Les goujons doubles sont réalisés en un matériau conducteur de l'électricité, de sorte qu'ils assurent la conduction électrique entre le bus barre 2 et les fusibles supérieurs et inférieur. On a ainsi dans un boîtier, pour une bus barre donnée, deux séries de fusibles supérieurs et inférieurs qui sont chacune reliées à une série supérieure et à une série inférieure de câbles ou fils d'un faisceau électrique, de sorte que le boîtier de fusible contient deux fois plus de fusibles que ce qui existait dans l'art antérieur pour une même bus barre.

## Revendications

1. Boîtier de fusibles, notamment dans un véhicule automobile, comporte au moins un bus (2) barre d'alimentation en courant destiné à alimenter une pluralité de câbles électriques ou fils électriques, une première série de fusibles (4) étant interposée entre le au moins un bus barre d'alimentation et les câbles ou fils respectif, chaque fusible étant constitué d'un corps (10) de fusible et de deux pattes d'extrémité (5) d'entrée et (6) de sortie est **caractérisé en ce qu'**il est prévu une deuxième série de fusibles, la première série de fusibles étant montée d'un côté, par exemple supérieur, du bus barre, tandis que la deuxième série de fusibles est montée du côté opposé, par exemple inférieur, et il est prévu des moyens (20, 21, 22, 23) de conduction destinés à assurer la conduction électrique d'une part entre la patte (5) d'entrée de chaque fusible de la première série de fusibles et le bus barre (2) et d'autre part entre la patte d'entrée (5') de chaque fusible de la deuxième série et le bus barre (2), les moyens de conduction traversant le bus barre pour s'étendre de part et d'autre de celui ci.

2. Boîtier suivant la revendication 2, **caractérisé en ce que** les moyens de conduction comportent une série de goujons doubles (20), chacun constitué d'un corps (21) central duquel font saillie deux tiges (22, 23) respectivement d'un côté et de l'autre.

3. Boîtier suivant la revendication 2, **caractérisé en ce qu'**il est formé dans le bus barre, notamment en forme de plaque plane, une série d'encoches (24) par lesquels passent une des deux tiges de chaque goujon doubles, de sorte que l'une des deux tiges fait saillie d'un côté du bus barre et l'autre tige fait saillie de l'autre côté du bus barre.

4. Boîtier suivant la revendication 2 ou 3, **caractérisé en ce que** la patte (5 ; 5') d'entrée de chaque fusible est percée d'un trou (7 ; 7') par lequel peut passer une tige du goujon double pour sa fixation au goujon double, notamment par un écrou, le goujon double étant en un matériau conducteur de l'électricité.

5. Boîtier suivant l'une des revendications 2 à 4, **caractérisé en ce que** la patte (4, 4') de sortie de chaque fusible est mise en contact avec un connecteur destiné à être connecté à un câble ou fil du faisceau électrique.

6. Boîtier suivant l'une des revendications 2 à 5, **caractérisé en ce qu'**il est prévu une série de goujons simples (40 ; 40') comportant une base et une tige faisant saillie de la base, et chaque patte (6 ; 6') de sortie est percée d'un trou (8 ; 8') par lequel passe la tige pour sa fixation au connecteur, notamment en coopération avec un écrou.

7. Boîtier suivant l'une des revendications 2 à 6, **caractérisé en ce que** le corps (21) central du goujon double vient en contact électrique avec le bus barre pour ainsi mettre en contact le bus barre avec chacun des fusibles de la série supérieure et chacun des fusibles de la série inférieure.

8. Boîtier suivant l'une des revendications 2 à 7, **caractérisé en ce que** le goujon double est constitué d'un corps central de forme sensiblement parallélépipédique rectangle, notamment en forme de cube, ayant des surfaces supérieure et inférieure planes de chacune desquelles font saillie une tige, respectivement supérieure et inférieure, l'une des surfaces, par exemple la surface inférieure, étant posée à plat en contact électrique sur la surface supérieure du bus barre, celui-ci comportant une série d'encoches permettant la traversée de chaque tige inférieure des goujons doubles pour que celle-ci puisse venir en contact avec une patte d'entrée respective de la série de fusibles disposés en dessous du bus barre.

9. Véhicule automobile comportant au moins un faisceau de câbles ou fils électriques et au moins un boîtier (1) de fusibles suivant l'une des revendications précédentes relié aux fils, chacun par une patte de sortie des séries de fusibles inférieure et supérieure.

## Patentansprüche

1. Sicherungsgehäuse, insbesondere in einem Kraftfahrzeug, das mindestens eine Stromschiene (2) zur Stromversorgung aufweist, die dazu bestimmt ist, eine Vielzahl von Stromkabeln oder elektrischen Leitern zu versorgen, wobei eine erste Reihe von Sicherungen (4) zwischen die mindestens eine Stromschiene und die jeweiligen Kabel oder Leiter eingefügt ist, wobei jede Sicherung aus einem Sicherungskörper (10) und aus zwei Eingangs- (5) und Ausgangsendlaschen (6) besteht, **dadurch gekennzeichnet, dass** es mit einer zweiten Reihe von Sicherungen versehen ist, wobei die erste Reihe von Sicherungen auf einer Seite, zum Beispiel oben, der Stromschiene montiert ist, während die zweite Reihe von Sicherungen auf der entgegengesetzten Seite, zum Beispiel unten, montiert ist, und Mittel (20, 21, 22, 23) zum Leiten vorgesehen sind, die dazu bestimmt sind, das elektrische Leiten einerseits zwischen der Eingangslasche (5) jeder Sicherung der ersten Reihe von Sicherungen und der Stromschiene (2) und andererseits zwischen der Eingangslasche (5') jeder Sicherung der zweiten Reihe und der Stromschiene (2) sicherzustellen, wobei die Leitmittel die Stromschiene durchqueren, um sich zu ihren beiden Seiten zu erstrecken.

2. Gehäuse nach Anspruch 1, **dadurch gekennzeichnet, dass** die Leitmittel eine Reihe von doppelten Stiften (20) aufweisen, die jeweils aus einem zentralen Körper (21) bestehen, von dem zwei Schäfte (22, 23) jeweils auf der einen und der anderen Seite herausragen.

3. Gehäuse nach Anspruch 2, **dadurch gekennzeichnet, dass** in der Stromschiene eine Reihe von Kerben (24), insbesondere in Form einer flachen Platte, ausgebildet ist, durch welche einer der zwei Schäfte jedes doppelten Stifts durchgeht, so dass der eine der Schäfte von einer Seite der Stromschiene vorsteht und der andere Schaft von der anderen Seite der Stromschiene vorsteht.

4. Gehäuse nach Anspruch 2 oder 3, **dadurch gekennzeichnet, dass** die Eingangslasche (5; 5') jeder Sicherung mit einer Bohrung (7; 7') durchbohrt ist, durch die ein Schaft des doppelten Stifts zu ihrer Befestigung an dem doppelten Stift, insbesondere durch eine Mutter, durchgehen kann, wobei der doppelte Stift aus einem Strom leitenden Werkstoff besteht.

5. Gehäuse nach einem der Ansprüche 2 bis 4, **dadurch gekennzeichnet, dass** die Ausganglasche (4; 4') jeder Sicherung mit einem Verbinder in Berührung gebracht ist, der dazu bestimmt ist, mit einem Kabel oder Leiter des Kabelbündels verbunden zu werden.

6. Gehäuse nach einem der Ansprüche 2 bis 5, **dadurch gekennzeichnet, dass** eine Reihe einfacher Stifte (40; 40') vorgesehen ist, die eine Basis aufweisen, und einen Schaft, der von der Basis vorsteht, und jede Ausgangslasche (6; 6') mit einer Bohrung (8; 8') durchbohrt ist, durch die der Schaft für sein Befestigen an dem Verbinder insbesondere unter Zusammenwirken mit einer Mutter durchgeht.

7. Gehäuse nach einem der Ansprüche 2 bis 6, **dadurch gekennzeichnet, dass** der zentrale Körper (21) des doppelten Stifts in elektrische Berührung mit der Stromschiene kommt, um so die Stromschiene mit jeder der Sicherungen der oberen Reihe und jeder der Sicherungen der unteren Reihe in Berührung zu versetzen.

8. Gehäuse nach einem der Ansprüche 2 bis 7, **dadurch gekennzeichnet, dass** der doppelte Stift aus einem zentralen Körper mit im Wesentlichen parallelepipedisch rechteckiger Form, insbesondere Würfelform, besteht, der eine flache obere und untere Oberfläche hat, von welchen jeweils ein oberer und ein unterer Schaft vorsteht, wobei eine der Oberflächen, zum Beispiel die untere Oberfläche, flach in elektrischer Berührung auf der oberen Oberfläche der Stromschiene aufliegt, wobei diese eine Reihe von Kerben aufweist, die das Durchgehen jedes unteren Schafts der doppelten Stifte erlauben, damit dieser mit einer jeweiligen Eingangslasche der Reihe von Sicherungen, die unterhalb der Stromschiene angeordnet sind, in Berührung kommen kann.

9. Kraftfahrzeug, das mindestens ein Kabelbündel oder elektrische Leiter und mindestens ein Sicherungsgehäuse (1) nach einem der vorhergehenden Ansprüche aufweist, das mit den Leitern verbunden ist, jeweils durch eine Ausgangslasche der unteren und oberen Reihe von Sicherungen.

## Claims

1. Fuse box, notably in a motor vehicle, comprising at least one busbar (2) supplying current intended to power a plurality of electrical cables or electrical wires, a first series of fuses (4) being interposed between the at least one power supply busbar and the respective cables or wires, each fuse consisting of a fuse body (10) and two end tabs, (5) input and (6) output, is **characterized in that** a second series of fuses is provided, the first series of fuses being mounted on one side, for example the top, of the busbar, while the second series of fuses is mounted on the opposite side, for example the bottom, and conduction means (20, 21, 22, 23) are provided, intended to ensure the electrical conduction on the one hand between the input tab (5) of each fuse of the first series of fuses and the busbar (2) and, on the other hand, between the input tab (5') of each fuse of the second series and the busbar (2), the conduction means passing through the busbar to extend on either side thereof.

2. Box according to Claim 1, **characterized in that** the conduction means comprise a series of double pins (20), each consisting of a central body (21) from which two rods (22, 23) protrude respectively on one side and the other.

3. Box according to Claim 2, **characterized in that** the busbar, notably in the form of a planar plate, has formed in it a series of notches (24) through which pass one of the two rods of each double pin, such that one of the two rods protrudes on one side of the busbar and the other rod protrudes on the other side of the busbar.

4. Box according to Claim 2 or 3, **characterized in that** the input tab (5; 5') of each fuse is pierced with a hole (7; 7') through which a rod of the double pin can pass for it to be fastened to the double pin, notably by a nut, the double pin being made of an electrically conductive material.

5. Box according to one of Claims 2 to 4, **characterized in that** the output tab (4, 4') of each fuse is placed in contact with a connector intended to be connected to a cable or wire of the wiring loom.

6. Box according to one of Claims 2 to 5, **characterized in that** a series of single pins (40; 40') are provided, comprising a base and a rod protruding from the base, and each output tab (6; 6') is pierced with a hole (8; 8') through which the rod passes for it to be fastened to the connector, notably in cooperation with a nut.

7. Box according to one of Claims 2 to 6, **characterized in that** the central body (21) of the double pin comes into electrical contact with the busbar to thus place the busbar in contact with each of the fuses of the top series and each of the fuses of the bottom series.

8. Box according to one of Claims 2 to 7, **characterized in that** the double pin consists of a central body of substantially rectangular parallelepipedal form, notably in the form of a cube, having planar top and bottom surfaces from each of which protrudes a rod, respectively top and bottom, one of the surfaces, for example the bottom surface, being placed flat in electrical contact on the top surface of the busbar, the latter comprising a series of notches allowing each bottom rod of the double pins to pass through for the latter to be able to come into contact with a respective input tab of the series of fuses arranged under the busbar.

9. Motor vehicle comprising at least one loom of electrical cables or wires and at least one fuse box (1) according to one of the preceding claims linked to the wires, each by an output tab of the bottom and top series of fuses.
